# EUROPÄISCHE PATENTSCHRIFT

(11) **EP 3 644 461 B1**
(45) Veröffentlichungstag und Bekanntmachung des Hinweises auf die Patenterteilung: **27.08.2025**
(21) Anmeldenummer: 19205398.1
(22) Anmeldetag: 25.10.2019
(51) Int. Cl.: H01R 43/048

(54) **VERFAHREN ZUR ÜBERWACHUNG EINER CRIMPVORRICHTUNG, ÜBERWACHUNGSEINHEIT SOWIE CRIMPVORRICHTUNG**
METHOD FOR MONITORING A CRIMPING DEVICE, MONITORING UNIT AND CRIMPING DEVICE
PROCÉDÉ DE SURVEILLANCE D'UN DISPOSITIF DE SERTISSAGE, UNITÉ DE SURVEILLANCE AINSI QUE DISPOSITIF DE SERTISSAGE

(30) Priorität: 26.10.2018 DE 102018218371
(43) Veröffentlichungstag der Anmeldung: 29.04.2020
(73) Patentinhaber: Schäfer Werkzeug- und Sondermaschinenbau GmbH, 76669 Bad Schönborn (DE)
(72) Erfinder: Schäfer, Alexander, 76669 Bad Schönborn-Langenbrücken (DE); Wuhrer, Alexander, 76669 Bad Schönborn-Langenbrücken (DE)
(74) Vertreter: Hoffmann Eitle

(56) Entgegenhaltungen:
- EP-A2- 1 071 174
- US-A1- 2008 206 384
- US-A1- 2010 139 351
- US-A1- 2014 083 149
- US-B1- 6 418 769

## Beschreibung

### Technisches Gebiet

Die Erfindung betrifft ein Verfahren zur Überwachung einer Crimpvorrichtung, und eine Crimpvorrichtung. Eine solche Crimpvorrichtung wird zur Verbindung von Kontaktteilen und elektrischen Leitern eingesetzt. Beispielsweise werden ein Kontaktteil und ein Leiter durch plastische Verformung des Kontaktteils kraftschlüssig miteinander verbunden.

### Stand der Technik

Es ist bereits bekannt, während eines Crimpvorgangs eine sogenannte Crimpkraftkurve zu ermitteln. Anhand der Crimpkraftkurve kann beispielsweise festgestellt werden, ob ein erfolgreicher Crimpvorgang durchgeführt wurde, oder ob bei Durchführung des Crimpvorgangs gegebenenfalls kein Crimpkontakt in die Crimppresse eingelegt war oder eine Leitungslitze fehlte.

Beispielsweise beschreibt die DE 101 44 322 A1 ein Verfahren zur Herstellung einer elektrischen Schneidklemmverbindung. Dabei wird in den Einpress- bzw. Fügeprozess vorzugsweise eine entsprechende Kraft- und/oder Wegsensorik eingebracht, um die sich während des Einpress- bzw. Fügeprozesses ergebenden Kräfte bzw. Wege zu erfassen, wobei die von der Sensorik gelieferten Messwerte einer Auswerteeinheit zugeführt werden, um daraus die Prozess-ist-Kurve zu ermitteln. Gemäß einer Ausgestaltung wird dabei einer jeweiligen Prozess-ist-Kurve ein prozessspezifischer Toleranzbereich zugewiesen und eine Schlecht- oder Fehlermeldung wird nur dann ausgegeben, wenn die ermittelte Prozess-ist-Kurve zumindest im Wesentlichen außerhalb dieses Toleranzbereichs liegt. Bei der Bemessung des Toleranzbereichs können insbesondere die jeweils zulässigen Prozessschwankungen berücksichtigt werden. Anhand des durchgeführten Prozesskurvenvergleichs können beispielsweise Fehler im Einpress- bzw. Fügeprozess, Materialfehler, ein jeweiliger Werkzeugbruch oder entsprechende Defekte der Einpress- bzw. Fügeeinrichtung, Kontaktierungsfehler und alle weiteren signifikanten Fertigungs- oder Produktionsfehler erfasst werden.

Ein derartiges Vorgehen hat sich zwar im Allgemeinen im Bereich der Qualitätssicherung bewährt. Allerdings kann bei Erfassung einer Abweichung außerhalb des Toleranzbereichs erst dann reagiert werden, wenn der Fehler bereits eingetreten ist. Wird festgestellt, dass die Materialzufuhr versagt, da beispielsweise der entsprechende Werkstückspeicher entleert wurde, wird der Betrieb der Crimpvorrichtung angehalten. Dies führt zu unerwünschten Stillstandzeiten der Anlage.

In der Patentschrift US 6,418,769 B1 wird ein Verfahren zur Qualitätssicherung von mit einer Crimpvorrichtung hergestellten Crimpverbindungen beschrieben. Eine elektronische Datenspeichervorrichtung speichert werkzeugspezifische Daten, die aus einer Kraft-Hub-Kennlinie eines Crimpvorgangs des Werkzeugs abgeleitet werden.

Aus der US 2010/0139351 A1 ist ebenfalls ein Verfahren zum Bestimmen der Qualität einer Crimpverbindung zwischen einem Leiter und einem Kontakt bekannt, im Zuge dessen eine Crimpvorrichtung betrieben wird, um eine Crimpkraft an einem Leiter und einem Kontakt auszuüben.

Die EP 1 071 174 A1 beschreibt ein Anschlusscrimp-Qualitätsenscheidungsverfahren, mit dem die Crimpqualität des an den Leiter gecrimpten Anschlusses bestimmt wird.

### Gegenstand der Erfindung

Die Erfindung zielt darauf ab, die Verfügbarkeit einer Crimpvorrichtung bei Einhaltung eines hohen Qualitätsniveaus sicherzustellen und Stillstandzeiten zu vermeiden oder zu reduzieren.

Der Gegenstand des Anspruchs 1 stellt ein entsprechendes Verfahren bereit. Bevorzugte Ausführungsformen sind in den abhängigen Ansprüchen aufgeführt. Ferner betrifft die Erfindung eine Crimpvorrichtung gemäß Anspruch 12.

Gemäß der Erfindung kann entsprechend frühzeitig die Produktion von Schlechtteilen (fehlerhaften Crimpverbindungen) verhindert werden. Ferner kann auf dieser Basis eine vorausschauende Instandhaltung für die Elemente einer Crimpvorrichtung, insbesondere Crimpstempel und Amboss, implementiert werden. Der Verschleißzustand und somit anstehende Wechsel kann modellbasiert vorhergesagt werden. Somit kann sich der Produktionsprozess vorab auf eine anstehende Wechselsituation einstellen und entsprechend Rüst- und/oder Stillstandzeiten deutlich reduzieren.

Die nachfolgend genannte Crimpkraftkurve kann auch als Crimpprozesskurve bezeichnet werden.

Die Erfindung stellt ein Verfahren zur Überwachung einer Crimpvorrichtung bereit, das die folgenden Schritte umfasst: Erfassen einer Crimpkraftkurve (oder auch Crimpprozesskurve genannt), Ermitteln zumindest eines Kennwerts der Crimpkraftkurve, Abgleich des ermittelten Kennwerts mit zumindest einem Schwellwert, der einen (Verschleiß-) Zustand eines oder mehrerer Werkzeuge, insbesondere des Crimpstempels oder des Amboss, der Crimpvorrichtung definiert.

Dabei sollen mehrere Schwellwerte vorgesehen sein. Bei Überschreiten eines ersten Schwellwerts wird eine Information an einen Nutzer erfolgen (beispielsweise durch eine Anzeige an einem Display der Maschine oder durch Übermittlung einer elektronischen Mitteilung), bei Überschreiten eines zweiten Schwellwerts wird eine Bestellung angefordert und bei einem dritten Schwellwert wird ein Stillstand der Maschine ausgelöst werden. Der dritte Schwellwert ist dabei derjenige, der dem Erreichen des Zeitpunkts des maximalen Verschleißzustandes am nächsten ist oder dem Wert des maximalen Verschleißzustandes entspricht. Somit kann der Nutzer rechtzeitig über einzuleitende Schritte informiert werden.

Insbesondere kann eine solche Crimpvorrichtung einen Crimpstempel und einen Amboss umfassen, die durch eine relative Bewegung zueinander ein Kontaktelement an einem Leiter anbringen. Die Crimpkraftkurve oder Crimpprozesskurve ist der Kraftverlauf während eines Arbeitszyklus oder eines Teils hiervon. Zur Ermittlung des Kraftverlaufs kann ein Kraft- oder Drucksensor im Bereich des Crimpstempels oder des Amboss oder der Exzenterpresse vorgesehen sein.

Gemäß einer bevorzugten Ausführungsform ist es vorgesehen, dass als der Kennwert das Integral der Crimpkraftkurve ermittelt wird. Das Integral entspricht der durch die Crimpvorrichtung durchgeführten Arbeit, die bei einem konkreten Umformprozess umgewandelt wird. Mit fortschreitendem Verschleiß steigt die für den Crimpvorgang benötigte Arbeit/Energie, sodass sich ein Verschleißzustand entsprechend ableiten lässt.

Gemäß einer weiteren Ausführungsform kann als der Kennwert ein lokales Maximum ermittelt werden, das sich präzise aus der ermittelten oder dokumentierten Crimpkraftkurve/Crimpprozesskurve herauslesen lässt.

Insbesondere kann ein (erstes) lokales Maximum (k1; K2) in der Crimpkraftkurve den Zeitpunkt beschreiben, zu dem Laschen des Crimpkontakts in den Scheitelpunkten der Radien des Crimpstempels zu rollen beginnen.

Es hat sich gezeigt, dass sich das (erste) lokale Maximum in der Kraftniveau und/oder Wegposition verändert, wenn die Radien des Crimpwerkzeuges einem Verschleiß unterliegen. Somit kann beispielsweise mit dem Kraftniveau und/oder Weg- oder Winkelposition des ersten lokalen Maximums k1 oder dessen Abstand zum Punkt der maximalen Druckkraft (unterer Totpunkt des Crimpstempels) als Kenngröße für den Verschleiß des Crimpstempels herangezogen werden.

Das Kraftniveau kann ein absolutes Kraftniveau oder ein relatives Kraftniveau, beispielsweise in Relation zur maximalen Druckkraft sein. Die Weg- oder Winkelposition kann eine absolute Weg- oder Winkelposition oder eine relative Weg- oder Winkelposition, sein, beispielsweise in Relation zur maximalen Druckkraft.

Bevorzugt kann ein (zweites) lokales Maximum (k2) in der Crimpkraftkurve den Zeitpunkt beschreiben, bei dem sich die Laschen des Crimpkontakts berühren. Läuft hierbei der Crimpvorgang symmetrisch ab, gibt es gewissermaßen eine "Kollision" der Crimplaschen.

Dies führt zu einem entsprechenden Kraftanstieg und somit zum (zweiten) lokalen Maximum (k2). Ein zweites lokales Maximum ist somit bei Werkzeugen so ausgebildet, dass erkennbar ist, dass der Crimpstempel noch nicht verschlissen ist. Liegt hingegen ein Verschleiß vor, findet die Vercrimpung unsymmetrisch statt, sodass auch das zweite lokale Maximum (k2) nicht mehr ausgeprägt ist.

Das zweite lokale Maximum (k2) kann somit ebenfalls ein Indiz für einen entsprechenden Verschleißzustand des Werkzeugs sein. Auch das zweite lokale Maximum (k2) kann sich in das Kraftniveau und/oder Weg- oder Winkelposition bei Verschleiß der Radien des Crimpwerkzeugs verändern. Die Veränderung kann entsprechend erfasst und zur Bestimmung eines entsprechenden Verschleißgrades herangezogen werden.

Wie bereits genannt kann das Kraftniveau ein absolutes Kraftniveau oder ein relatives Kraftniveau, beispielsweise in Relation zur maximalen Druckkraft sein. Die Weg- oder Winkelposition kann eine absolute Weg- oder Winkelposition, oder eine relative Weg- oder Winkelposition, sein, beispielsweise in Relation zur maximalen Druckkraft.

Ferner wird in der Crimpkraftkurve ein lokales Minimum k3 ausgebildet, das den Beginn der sogenannten Kompressionsphase beschreibt. Bei einem verschlissenen Werkzeug verkürzt sich der Weg zwischen dem lokalen Minimum k3 und dem Punkt der maximalen Druckkraft. Der Abstand des lokalen Minimums k3 zum Punkt der maximalen Druckkraft (Totpunkt der Presse) kann ebenfalls zur Bewertung des Verschleißzustandes des Werkzeuges herangezogen werden.

Wie bereits genannt kann das Kraftniveau ein absolutes Kraftniveau oder ein relatives Kraftniveau, beispielsweise in Relation zur maximalen Druckkraft sein. Die Weg- oder Winkelposition kann eine absolute Weg- oder Winkelposition, oder eine relative Weg- oder Winkelposition, sein, beispielsweise in Relation zur maximalen Druckkraft.

Es ist bevorzugt, dass der oder die Kennwerte (k1, k2, k3) einem Bereich der Crimpkraftkurve vor Beginn einer Kompressionsphase der Crimpkraftkurve entnommen werden. In der Kompressionsphase findet eine Kompression des Crimpkontakts mit den Litzen statt.

Die zuvor beschriebenen Punkte in der Crimpkraftkurve (k1, k2, k3) werden somit in der sogenannten Vorbereitungsphase entnommen, in der der Crimpstempel mit dem Crimpkontakt in Kontakt kommt und die Laschen des Crimpkontakts verbiegt. Es hat sich gezeigt, dass Punkte der sogenannten Vorbereitungsphase (den Bereich der Crimpkraftkurve, bevor eine Kompression des Crimpkontakts mit den Litzen stattfindet) gut geeignet sind, eine entsprechende Bewertung vorzunehmen.

Ferner hat sich als Kennwert ein Punkt k4 am Ende der Kompressionsphase als geeignet und vorteilhaft erwiesen. Es hat sich gezeigt, dass bei einem verschlissenen Werkzeug eine Verklemmung des Crimpkontakts im Crimpstempel auftreten kann, das sich durch ein weiteres lokales Minimum k4 in der Crimpkraftkurve zeigen würde.

Ferner ist es bevorzugt, dass als der Kennwert ein zeitlicher oder wegbasierter Abstand vom lokalen Maximum ermittelt wird.

Es ist bevorzugt, dass mehrere Kennwerte ermittelt werden, und ein Abgleich des ermittelten Kennwerts jeweils mit einem zugeordneten ersten Schwellwert erfolgt. Auf diese Weise wird die Präzision weiter erhöht.

In einer weiteren Ausführungsform ist es vorgesehen, dass die Crimpkraftkurve über einen Drehwinkel einer den Crimpstempel bewegenden Presse aufgetragen ist. Diese Werte lassen sich ohne erhöhten Aufwand bestimmen, so dass eine kostengünstige Lösung bereitgestellt wird.

Der erste Schwellwert kann ein prozentualer Wert eines maximalen Verschleißwertes sein. Der prozentuale Wert wird beispielsweise empirisch, numerisch oder auf einer analytischen Basis ermittelt.

In einer Ausführungsform ist es vorgesehen, dass der erste Schwellwert in einer herstellerseitigen Datenbank oder einer cloudbasierten Datenbank hinterlegt ist. Während des Betriebs der Crimpvorrichtung kann ein Schwellwert in einen lokalen Speicher der Crimpvorrichtung geladen werden. Die Hinterlegung in einer herstellerseitigen Datenbank ermöglicht einen besonders schnellen Zugriff. Eine cloudbasierte Datenbank hingegen hat dahingehend Vorteile, dass ein universaler Zugriff von unterschiedlichen Produktionsstandorten durchgeführt werden kann.

Die Erfindung stellt ferner eine Überwachungseinheit zur Überwachung einer Crimpvorrichtung bereit. Die Überwachungseinheit ist eingerichtet, anhand einer Crimpkraftkurve einen Kennwert der Crimpkraftkurve zu ermitteln. Die Überwachungseinheit ist ferner eingerichtet, den ermittelten Kennwert mit zumindest einem ersten Schwellwert abzugleichen, der einen Zustand eines oder mehrerer Werkzeuge, insbesondere des Crimpstempels oder des Amboss, der Crimpvorrichtung definiert. Dabei kann die Überwachungseinheit zur Ausführung eines Verfahrens gemäß einem der zuvor genannten Aspekte eingerichtet sein.

Gemäß einem weiteren Aspekt betrifft die Erfindung eine Crimpvorrichtung. Die Crimpvorrichtung umfasst einen Crimpstempel und einen Amboss, einen Sensor, der eingerichtet ist, eine Crimpkraft zu ermitteln, eine Überwachungseinheit, insbesondere die zuvor genannte Überwachungseinheit wobei die Überwachungseinheit eingerichtet ist, anhand einer Crimpkraftkurve einen Kennwert der Crimpkraftkurve zu ermitteln, wobei die Überwachungseinheit ferner eingerichtet ist, den ermittelten Kennwert mit zumindest einem ersten Schwellwert abzugleichen, der einen Zustand eines oder mehrerer Werkzeuge, insbesondere des Crimpstempels oder des Amboss, der Crimpvorrichtung definiert.

### Kurze Beschreibung der Zeichnungen

- Fig. 1: zeigt eine über den Drehwinkel einer Exzenterpresse beziehungsweise die (Prozess-)Zeit aufgetragene Crimpkraftkurve, die aus dem Crimpstempel-Hub resultiert, anhand derer verschiedene Kennwerte veranschaulicht werden.
- Fig. 2: zeigt eine über den Verfahrweg des Crimpstempels aufgetragene Crimpkraftkurve zum Vergleich einer Crimpvorrichtung im Ausgangszustand und einer Crimpvorrichtung mit einem verschlissenen Werkzeug.
- Fig. 3: zeigt ein weiteres Beispiel einer über den Verfahrweg des Crimpstempels aufgetragenen Crimpkraftkurve.
- Fig. 4: veranschaulicht eine Interaktion einer Vorrichtung mit Datenbanken

### Detaillierte Beschreibung der bevorzugten Ausführungsformen

Nachfolgend wird anhand eines anschaulichen Beispiels die Erfindung näher beschrieben. Obwohl die nachfolgende Erläuterung beispielhaft, und nicht einschränkend, zu verstehen ist, können Merkmale der nachfolgenden Beschreibung auch einzeln zur Spezifizierung der Erfindung herangezogen werden.

Wie einleitend erläutert, ist es grundsätzlich bekannt, während eines Crimpvorgangs, bei dem ein Kontaktteil mit einem elektrischen Leiter verbunden wird, eine Crimpkraftkurve zu ermitteln und basierend auf dem Erfassungsergebnis eine grundlegende Überwachung der Crimpvorrichtung sowie mögliche Verarbeitungsfehler vorzunehmen. Allerdings können hierdurch keine Aussagen darüber getroffen werden, ob sich eine nicht tolerierbare Verschlechterung der Verarbeitungsqualität oder gar ein Werkzeugversagen andeutet.

Die Überwachung der Crimpvorrichtung kann in eine Überwachungseinheit der Crimpvorrichtung integriert werden, die zur Ermittlung des Crimpkraftverlaufs bereits an der Crimpvorrichtung vorgesehen ist, oder die Überwachungseinheit kann als separate Einheit ausgebildet sein. In diesem Zusammenhang ist es auch möglich, die Überwachungseinheit als Nachrüstlösung vorzusehen. Auf diese Weise können bestehende Crimpvorrichtungen erweitert werden.

Zunächst wird bei der Inbetriebnahme der Crimpvorrichtung oder einem Werkzeugwechsel eine Referenz-Crimpkraftkurve ermittelt, die einen Sollwert der Crimpvorrichtung ohne weitere Verschleißerscheinungen definiert. Die Soll-Crimpkraftkurve wird in einer Speichereinrichtung der Crimpvorrichtung oder der Überwachungseinheit, oder alternativ in einer externen Speichereinrichtung, beispielsweise einer Cloud, abgelegt und dient für die weitere Qualitätsüberwachung als Referenz.

Im Betrieb wird nachfolgend während jedes Crimpvorgangs eine Crimpkraftkurve ermittelt, die wie in den Figuren 1-2 dargestellt, über den Drehwinkel (die (Prozess-)Zeit) der Exzenterpresse oder den vom Crimpstempel zurückgelegten Weg aufgetragen werden kann. Die derart ermittelte Ist-Crimpkraftkurve wird für eine weitere Bewertung gespeichert.

Es hat sich gezeigt, dass für die Bewertung eines Verschleißzustandes der Crimpvorrichtung, insbesondere des Crimpwerkzeugs, einer der nachfolgenden Kennwerte herangezogen werden kann.

Insbesondere kann anhand der in Fig. 1 dargestellten, über den Drehwinkel der durch die Exzenterpresse aufgetragenen Crimpkraftkurve die Fläche unter der Kurve beziehungsweise das Integral des Crimpkraftverlaufs ausgewertet werden (Kennwert K1). Diese Fläche unter der Crimpkraftkurve entspricht der durch die Crimpvorrichtung durchgeführten Arbeit, die bei einem konkreten Umformprozess benötigt und umgewandelt wird. Mit fortschreitendem Verschleiß steigt die für den Crimpvorgang benötigte Arbeit/Energie, sodass sich dies entsprechend aus der ermittelten Fläche ableiten lässt.

Als eine weitere Möglichkeit eines Kennwerts kann ein lokales Maximum herangezogen werden. Dies wird in Fig. 1 mit dem Kennwert K2 gekennzeichnet, der eine Abweichung der Kraft am lokalen Maximum zur maximalen Druckkraft (unterer Totpunkt des Crimpstempels) angibt. Alternativ oder zusätzlich kann auch eine absolute Kraft als Kennwert herangezogen werden.

Ferner hat sich gezeigt, dass anhand eines zeitlichen oder wegbasierten Abstands vom lokalen Maximum ein Kennwert ermittelt werden kann (Kennwert K3), der ebenfalls zur Bewertung des Werkzeugverschleißes herangezogen werden kann.

Für jeden der zuvor genannten Kennwerte K1-K3 können ein oder mehrere Schwellwerte festgelegt werden, anhand derer festgestellt wird, dass die Werkzeuge der Crimpvorrichtung, also insbesondere der Crimpstempel und der Amboss, ersetzt werden sollten.

Der oder die Schwellwerte können als feste Werte hinterlegt sein, beispielsweise in der Steuerung der Crimpvorrichtung, einer Datenbank des Nutzers der Crimpvorrichtung oder einem Cloud-Server. Die Kennwerte können empirisch oder numerisch ermittelt sein, oder auf einer analytischen Basis beruhen.

Über die Lebensdauer einer Crimpvorrichtung kann ein Schwellwert auf Grund bestimmter Erkenntnisse zu aktualisieren sein. Um dies zu erleichtern, ist der aktualisierte Schwellwert gemäß einer Variante in einer Datenbank des Nutzers oder auf einem Cloud-Server zu hinterlegen, sodass der Schwellwert abgefragt werden kann. Alternativ ist es auch möglich, ein Update der Steuervorrichtung der Crimpvorrichtung durchzuführen, um auf diese Weise den Schwellwert zu aktualisieren.

Somit besteht anhand der vorliegenden Ausführungsform die Möglichkeit, Schlechtteile zu erkennen und bereits frühzeitig zu erkennen, ob eine Produktion mit reduzierter Qualität absehbar ist.

Darüber hinaus ist es möglich, auf Grundlage der ermittelten Werte eine vorausschauende Instandhaltung für Verschleißteile der Crimpvorrichtung vorzusehen, so dass insbesondere der Crimpstempel und der Amboss gewechselt werden können. Der aktuelle Verschleißzustand und der entsprechende, mögliche Wechsel des Werkzeugs kann modellbasiert prognostiziert werden, sodass entsprechende erforderliche Werkzeugwechsel geplant und in einem bestimmten Zeitfenster durchgeführt werden können. Auf diese Weise werden überraschende Rüst- und Stillstandzeiten vermieden.

Zur Integration einer modellbasierten Verschleißzustands-Prognose in einer Crimpkraftüberwachung/ Crimpprozessüberwachung kann zu Beginn der Fertigung ein Kennwert Ki_{C1} der Neuteile dokumentiert werden. Dieser Wert dient als Referenz für einen Kennwert Ki_{Ci} zu einem beliebigen Zeitpunkt i vor Erreichen des Zeitpunkts des maximalen oder kritischen Verschleißzustandes (Ki_{C2}). Zur Erfassung des Verschleißfortschritts kann beispielsweise eine relative Differenz gebildet werden: $Δ Ki = \frac{{Ki}_{Ci} - {Ki}_{C 1}}{{Ki}_{C 1}}$

Für diese relative Differenz können ebenfalls Schwellwerte definiert werden, bei denen ein kritischer Verschleißzustand der Verschleißteile erreicht wird (zum Beispiel Ki_{C2}). Der Wert Ki_{C2} kann hierbei beispielsweise auf Grund empirischer oder numerischer Basis oder auf Grundlage analytischer Berechnungen ermittelt worden sein.

Für ΔKi zur Erfassung des Verschleißfortschritts kann somit ein Schwellwert gesetzt werden, bei dessen Überschreiten ein Verschleißteilwechsel gefordert wird. Um frühzeitiger reagieren zu können und somit Schlechtteile zu vermeiden, könnte eine Meldung z.B. bei Erreichen von 70% erfolgen (erster Schwellwert für eine Information an den Nutzer). Bei einer Annahme eines annähernd linearen Verschleißes über die Zeit kann beispielsweise durch Interpolation der Verschleißfortschritt angenähert werden. Alternativ kann hierbei auch ein nicht-linearer Verschleiß angenommen und entsprechend modelliert werden.

Insbesondere kann auf Grund des Überschreitens eines ersten Schwellwerts für eine Information des Nutzers eine Servicemitteilung in der Displayanzeige der Maschine erscheinen oder eine solche Nachricht an den Maschinenhersteller übermittelt werden.

Zusätzlich zum genannten Schwellwert für eine Information an den Nutzer, die beispielsweise an einem Display der Maschine angezeigt oder dem Nutzer durch eine elektronische Mitteilung übermittelt wird, ist es möglich, einen weiteren (zweiten) Schwellwert zu definieren, der den Nutzer zur Bestellung eines bestimmten Ersatzteils auffordert. Das Niveau des Schwellwerts zur Aufforderung einer Bestellung liegt zwischen dem Wert Ki_{C2} (kritischer Verschleißzustand) und dem Schwellwert für eine Information an den Nutzer.

Auf diese Weise kann ein Bestellvorgang ausgelöst oder vorbereitet werden, um beispielsweise den Crimpstempel oder Amboss nachzubestellen. Somit erreicht das nachbestellte Werkzeug den Produzenten rechtzeitig bevor ein Austausch des entsprechenden Werkzeuges zwingend erforderlich wäre. Der Produzent kann den Zeitpunkt des Austausches des Werkzeuges in den täglichen Arbeitsablauf integrieren, beispielsweise wenn ohnehin ein Stillstand der Maschine aus anderen Gründen vorgesehen ist.

Ferner kann ein dritter Schwellwert definiert werden, der zwischen dem Wert Ki_{C2} (kritischer Verschleißzustand) und dem zweiten Schwellwert liegt. Bei Überschreiten des dritten Schwellwerts wird ein Stillstand der Maschine bedingt.

Fig. 2 zeigt eine Crimpkraftkurve, die über den Weg des Crimpstempels aufgetragen ist. Die Crimpkraftkurve C1 veranschaulicht den Verlauf eines Crimpvorgangs mit Crimpwerkzeugen (Crimpstempel und Amboss), die als neu betrachtet werden. Mit der Crimpkraftkurve C2 wird ein Crimpvorgang dargestellt, bei dem die Crimpwerkzeuge (Crimpstempel und Amboss) bereits verschlissen sind und in absehbarer Zeit ausgetauscht werden müssen.

In Fig. 3 wird eine Crimpkraftkurve C3 dargestellt, die, ähnlich wie die Crimpkraftkurven in Fig. 2, über den Weg des Crimpstempels aufgetragen ist. Unterschiede im Verlauf der Crimpkraftkurve ergeben sich auf Grund eines spezifischen, verarbeiteten Crimpkontakttyps.

In der Crimpkraftkurve sind mehrere Kennwerte k1, k2, k3 sowie k4 eingezeichnet. Zu diesen Kennwerten sind die entsprechenden Positionen eines Crimpstempels 100 dargestellt, in den ein Crimpkontakt mit Crimplaschen 200 sowie zwischen den Crimplaschen 200 liegenden Litzen eingelegt ist. Eine Bewertung kann, wie voranstehend erläutert, durchgeführt werden.

Der Kennwert k1 ist dabei ein erstes lokales Maximum der Crimpkraftkurve C3. Das erste lokale Maximum k1 beschreibt den Zeitpunkt in der Crimpkraftkurve C3, zu dem Laschen 200 des Crimpkontakts in den Scheitelpunkten der Radien des Crimpstempels zu rollen beginnen. Es hat sich gezeigt, dass sich das erste lokale Maximum in der (Kraftniveau und/oder Wegposition) verändert, wenn die Radien des Crimpwerkzeuges einem Verschleiß unterliegen. Somit kann mit der Position (Kraftniveau) des ersten lokalen Maximums k1 oder dessen Abstand zum Punkt der maximalen Druckkraft (unterer Totpunkt des Crimpstempels 100) als Kenngröße für den Verschleiß des Crimpstempels herangezogen werden.

Ein zweites lokales Maximum k2 beschreibt den Zeitpunkt im Verlauf der Crimpkraftkurve C3, bei dem sich die Laschen 200 des Crimpkontakts berühren. Läuft hierbei der Crimpvorgang symmetrisch ab, gibt es gewissermaßen eine "Kollision" der Crimplaschen. Dies führt zu einem entsprechenden Kraftanstieg und somit zum zweiten lokalen Maximum k2. Ein zweites lokales Maximum ist somit bei Werkzeugen so ausgebildet, dass erkennbar ist, dass der Crimpstempel noch nicht verschlissen ist. Liegt hingegen ein Verschleiß vor, findet die Vercrimpung unsymmetrisch statt, sodass auch das zweite lokale Maximum k2 nicht mehr ausgeprägt ist. Das zweite lokale Maximum k2 ist somit ebenfalls ein Indiz für einen entsprechenden Verschleißzustand des Werkzeugs. Auch das zweite lokale Maximum k2 kann sich in der Position (Kraftniveau und/oder Wegposition) bei Verschleiß der Radien des Crimpwerkzeugs verändern. Die Veränderung kann entsprechend erfasst und zur Bestimmung eines entsprechenden Verschleißgrades herangezogen werden.

Ferner ist in der Crimpkraftkurve gemäß Fig. 3 ein lokales Minimum k3 eingezeichnet, das den Beginn der sogenannten Kompressionsphase beschreibt. Bei einem verschlissenen Werkzeug verkürzt sich der Weg zwischen dem lokalen Minimum k3 und dem Punkt der maximalen Druckkraft. Der Abstand des lokalen Minimums k3 zum Punkt der maximalen Druckkraft (Totpunkt der Presse) kann ebenfalls zur Bewertung des Verschleißzustandes des Werkzeuges herangezogen werden.

Die zuvor beschriebenen Punkte in der Crimpkraftkurve (k1, k2, k3) werden in der sogenannten Vorbereitungsphase entnommen, in der der Crimpstempel mit dem Kontakt in Kontakt kommt und die Laschen des Crimpkontakts verbiegt. Es hat sich gezeigt, dass Punkte der sogenannten Vorbereitungsphase (den Bereich der Crimpkraftkurve, bevor eine Kompression des Crimpkontakt mit den Litzen stattfindet) gut geeignet sind, eine entsprechende Bewertung vorzunehmen.

Ferner ist in Fig. 3 ein Punkt k4 am Ende der Kompressionsphase eingezeichnet. Es hat sich gezeigt, dass bei einem verschlissenen Werkzeug eine Verklemmung des Crimpkontakts im Crimpstempel auftreten kann, das sich durch ein weiteres lokales Minimum k4 in der Crimpkraftkurve zeigen würde. In Fig. 4 ist ein solches weiteres lokales Minimum im Bereich des Punkts k4 nicht gegeben.

Zur Bewertung des Verschleißzustandes des Crimpwerkzeuges, insbesondere des Crimpstempels, kann auf einem der zuvor genannten Punkte k1-k4 jeweils einzeln oder in Kombination mit anderen Punkten zurückgegriffen werden.

In Fig. 4 wird eine Kommunikation einer bei einem Nutzer betriebenen Crimpvorrichtung X1 anschaulich dargestellt. Insbesondere kann die Crimpvorrichtung X1 über ein lokales Netzwerk mit einer nutzerseitigen Datenbank X2 kommunizieren, in der vorrichtungsspezifische Informationen hinterlegt sind. Ferner liegt eine Kommunikationsschnittstelle vor, die es der Crimpvorrichtung X1 erlaubt, mit einer cloudbasierten Datenbank C zu kommunizieren. In der cloudbasierten Datenbank C können beispielsweise Kennwerte und Schwellwerte dokumentiert und verwaltet werden.

Herstellerseitig wird eine Kommunikationsschnittstelle sowie eine herstellerseitige Datenbank Y bereitgehalten, die eine internetbasierte Kommunikation mit der cloudbasierten Datenbank C ermöglicht. Auf diese Weise können beispielsweise herstellerseitig ermittelte Daten in eine Neubewertung von Schwellwerten oder Ähnlichem, die in der cloudbasierten Datenbank C gespeichert sind, einfließen.

In Fig. 4 ist ferner eine Kommunikationsmöglichkeit zwischen der herstellerseitigen Datenbank Y und der Crimpvorrichtung X1 vorgesehen, die beispielsweise als Teleservice-Verbindung ausgebildet ist. Ferner kann der Nutzer ggf. einen Datenaustausch zwischen der nutzerseitigen Datenbank X2 und der herstellerseitigen Datenbank Y ermöglichen. Eine solche Kommunikation kann auch lediglich einseitig, insbesondere von der herstellerseitigen Datenbank Y zur nutzerseitigen Datenbank X2, ermöglicht werden, um dem Nutzer spezifische Daten für den Betrieb der Crimpvorrichtung X1 bereitzustellen.

## Patentansprüche

1. Verfahren zur Überwachung einer Crimpvorrichtung, umfassend die Schritte:
Erfassen einer Crimpkraftkurve unter Einsatz eines Sensors, der eingerichtet ist, eine Crimpkraft zu ermitteln,
Ermitteln zumindest eines Kennwerts (K1; K2; K3; k1, k2, k3, k4) der Crimpkraftkurve (C1, C2, C3),
Verwendung einer Überwachungseinheit zum Abgleich des ermittelten Kennwerts mit einem Schwellwert, der einen Zustand eines oder mehrerer Werkzeuge, insbesondere des Crimpstempels oder des Amboss, der Crimpvorrichtung definiert,
**dadurch gekennzeichnet, dass** die Überwachungseinheit ferner eingerichtet ist, den Kennwert mit mehreren Schwellwerten abzugleichen,
wobei bei Überschreiten eines ersten Schwellwerts eine Information an einen Nutzer erfolgt, bei Überschreiten eines zweiten Schwellwerts der Nutzer zur Bestellung eines bestimmten Ersatzteils aufgefordert wird und bei einem dritten Schwellwert ein Stillstand der Maschine ausgelöst wird.

2. Verfahren gemäß Anspruch 1, **dadurch gekennzeichnet, dass** als der Kennwert (K1) das Integral der Crimpkraftkurve ermittelt wird.

3. Verfahren gemäß Anspruch 1, **dadurch gekennzeichnet, dass** als der Kennwert ein lokales Maximum (K2; k1, k2) ermittelt wird,
wobei bevorzugt ist, dass das lokale Maximum (k1) der Crimpkraftkurve einen Zeitpunkt in der Crimpkraftkurve beschreibt, bei dem Laschen (200) eines Crimpkontakts in den Scheitelpunkten der Radien des Werkzeugs, insbesondere Crimpstempels, zu rollen beginnen,
und/oder
das lokale Maximum (k2) den Zeitpunkt in der Crimpkraftkurve beschreibt, bei dem sich Laschen (200) eines Crimpkontakts berühren.

4. Verfahren gemäß Anspruch 1, **dadurch gekennzeichnet, dass** als der Kennwert ein lokales Minimum (k3) ermittelt wird, wobei das lokale Minimum (k3) den Beginn einer Kompressionsphase beschreibt.

5. Verfahren gemäß Anspruch 3 oder 4, **dadurch gekennzeichnet, dass** als der Kennwert (K3) ein zeitlicher oder wegbasierter Abstand vom lokalen Maximum oder lokalem Minimum ermittelt wird.

6. Verfahren gemäß Anspruch 1, **dadurch gekennzeichnet, dass** als Kennwert (k4) ein Wert der Crimpkraftkurve ermittelt wird, der ein Ende einer Kompressionsphase beschreibt.

7. Verfahren gemäß einem der vorangegangenen Ansprüche, **dadurch gekennzeichnet, dass** mehrere Kennwerte (K1; K2; K3; k1, k2, k3, k4) ermittelt werden, und ein Abgleich des ermittelten Kennwerts jeweils mit einem zugeordneten Schwellwert erfolgt.

8. Verfahren gemäß einem der vorangegangenen Ansprüche, **dadurch gekennzeichnet, dass** die Crimpkraftkurve über einen Drehwinkel einer den Crimpstempel bewegenden Presse oder einer Prozesszeit aufgetragen ist.

9. Verfahren gemäß einem der vorangegangenen Ansprüche, **dadurch gekennzeichnet, dass** der Schwellwert ein prozentualer Wert eines maximalen Verschleißwertes ist.

10. Verfahren gemäß einem der vorangegangenen Ansprüche, **dadurch gekennzeichnet, dass** der Schwellwert in einer herstellerseitigen Datenbank (Y) oder einer cloudbasierten Datenbank (C) hinterlegt ist.

11. Verfahren gemäß einem der vorangegangenen Ansprüche, **dadurch gekennzeichnet, dass** zur Erfassung des Verschleißfortschritts eine relative Differenz anhand folgender Formel ermittelt wird: $Δ Ki = \frac{{Ki}_{Ci} - {Ki}_{C 1}}{{Ki}_{C 1}}$ wobei Ki_{C1} ein Kennwert für ein Neuteil und Ki_{Ci} ein Kennwert zu einem Zeitpunkt i vor Erreichen des Schwellwerts, insbesondere des Zeitpunkts des maximalen Verschleißzustandes (Ki_{C2}), ist.

12. Crimpvorrichtung, umfassend:
einen Crimpstempel und einen Amboss,
einen Sensor, der eingerichtet ist, eine Crimpkraft zu ermitteln,
eine Überwachungseinheit, wobei die Überwachungseinheit eingerichtet ist, anhand einer Crimpkraftkurve einen Kennwert (K1, K2, K3; k1, k2, k3, k4) der Crimpkraftkurve zu ermitteln,
wobei die Überwachungseinheit ferner eingerichtet ist, den ermittelten Kennwert (K1, K2, K3; k1, k2, k3, k4) mit einem Schwellwert abzugleichen, der einen Zustand eines oder mehrerer Werkzeuge, insbesondere des Crimpstempels oder des Amboss, der Crimpvorrichtung definiert,
**dadurch gekennzeichnet, dass** die Überwachungseinheit ferner eingerichtet ist, den Kennwert mit mehreren Schwellwerten abzugleichen, wobei bei Überschreiten eines ersten Schwellwerts eine Information an einen Nutzer erfolgt, bei Überschreiten eines zweiten Schwellwerts der Nutzer zur Bestellung eines bestimmten Ersatzteils aufgefordert wird und bei einem dritten Schwellwert ein Stillstand der Maschine ausgelöst wird.

13. System, umfassend eine Crimpvorrichtung gemäß Anspruch 12 sowie die Datenbank, insbesondere eine nutzerseitige Datenbank (X2) und/oder eine cloudbasierte Datenbank (C), wobei der Schwellwert in der Datenbank gespeichert ist.

## Claims

1. Method for monitoring a crimping device, comprising the steps of:
recording a crimping force curve using a sensor that is configured to determine a crimping force,
determining at least one characteristic value (K1; K2; K3; k1, k2, k3, k4) of the crimping force curve (C1, C2, C3),
using a monitoring unit to compare the determined characteristic value with a threshold value that defines a state of one or more tools, in particular of the crimping die or anvil, of the crimping device,
**characterised in that** the monitoring unit is further configured to compare the characteristic value with a plurality of threshold values,
wherein an item of information is provided to a user when a first threshold value is exceeded, the user is prompted to order a particular spare part when a second threshold value is exceeded and a downtime of the machine is triggered at a third threshold value.

2. Method according to claim 1, **characterised in that** the integral of the crimping force curve is determined as the characteristic value (K1).

3. Method according to claim 1, **characterised in that** a local maximum (K2; k1, k2) is determined as the characteristic value,
wherein it is preferred that the local maximum (k1) of the crimping force curve describes a point in time on the crimping force curve at which tabs (200) of a crimp contact at the vertex points of the radii of the tool, in particular of the crimping die, start to roll,
and/or
the local maximum (k2) describes the point in time on the crimping force curve at which tabs (200) of a crimp contact touch one another.

4. Method according to claim 1, **characterised in that** a local minimum (k3) is determined as the characteristic value, wherein the local minimum (k3) describes the start of a compression phase.

5. Method according to claim 3 or 4, **characterised in that** a temporal or distance-based interval from the local maximum or local minimum is determined as the characteristic value (K3).

6. Method according to claim 1, **characterised in that** a value of the crimping force curve that describes an end of a compression phase is determined as the characteristic value (k4).

7. Method according to any of the preceding claims, **characterised in that** a plurality of characteristic values (K1; K2; K3; k1, k2, k3, k4) are determined, and the determined characteristic value is compared in each case with an assigned threshold value.

8. Method according to any of the preceding claims, **characterised in that** the crimping force curve is plotted over an angle of rotation of a press moving the crimping die or a process time.

9. Method according to any of the preceding claims, **characterised in that** the threshold value is a percentage value of a maximum wear value.

10. Method according to any of the preceding claims, **characterised in that** the threshold value is stored in a manufacturer-side database (Y) or cloud-based database (C).

11. Method according to any of the preceding claims, **characterised in that** a relative difference is determined in order to record the progress of wear using the following formula: $Δ Ki = \frac{{Ki}_{Ci} - {Ki}_{C 1}}{{Ki}_{C 1}}$ wherein Ki_{C1} is a characteristic value for a new part and Ki_{Ci} is a characteristic value at a point in time i before the threshold value is reached, in particular the point in time of the maximum state of wear (Ki_{C2}).

12. Crimping device, comprising:
a crimping die or an anvil,
a sensor that is configured to determine a crimping force,
a monitoring unit, wherein the monitoring unit is configured to determine a characteristic value (K1, K2, K3; k1, k2, k3, k4) of a crimping force curve based on the crimping force curve,
wherein the monitoring unit is further configured to compare the determined characteristic value (K1, K2, K3; k1, k2, k3, k4) with a threshold value that defines a state of one or more tools, in particular of the crimping die or anvil, of the crimping device,
**characterised in that** the monitoring unit is further configured to compare the characteristic value with a plurality of threshold values, wherein an item of information is provided to a user when a first threshold value is exceeded, the user is prompted to order a particular spare part when a second threshold value is exceeded and a downtime of the machine is triggered at a third threshold value.

13. System, comprising a crimping device according to claim 12 and the database, in particular a user-side database (X2) and/or a cloud-based database (C), wherein the threshold value is stored in the database.

## Revendications

1. Procédé de surveillance d'un dispositif de sertissage, comprenant les étapes suivantes :
acquisition d'une courbe de force de sertissage au moyen d'un capteur, qui est configuré pour déterminer une force de sertissage, de détermination d'au moins une valeur caractéristique (K1 ; K2 ; K3 ; k1, k2, k3, k4) de la courbe de force de sertissage (C1, C2, C3), utilisation d'une unité de surveillance pour comparer la valeur caractéristique déterminée à une valeur seuil, qui définit un état d'un ou plusieurs outils, en particulier du poinçon de sertissage ou de l'enclume, du dispositif de sertissage,
**caractérisé en ce que** l'unité de surveillance est en outre configurée pour comparer la valeur caractéristique à plusieurs valeurs seuils,
dans lequel une information est transmise à un utilisateur en cas de dépassement d'une première valeur seuil, l'utilisateur est invité à commander une pièce de rechange déterminée en cas de dépassement d'une deuxième valeur seuil, et un arrêt de la machine est déclenché en cas de dépassement d'une troisième valeur seuil.

2. Procédé selon la revendication 1, **caractérisé en ce que** l'intégrale de la courbe de force de sertissage est déterminée comme valeur caractéristique (K1).

3. Procédé selon la revendication 1, **caractérisé en ce qu'**un maximum local (K2 ; k1, k2) est déterminé comme valeur caractéristique,
dans lequel il est préférable que le maximum local (k1) de la courbe de force de sertissage décrive un moment dans la courbe de force de sertissage auquel les languettes (200) d'un contact de sertissage commencent à rouler dans les sommets des rayons de l'outil, en particulier le poinçon de sertissage, et/ou
que le maximum local (k2) décrive le moment dans la courbe de force de sertissage auquel des languettes (200) d'un contact de sertissage se touchent.

4. Procédé selon la revendication 1, **caractérisé en ce qu'**un minimum local (k3) est déterminé comme valeur caractéristique, dans lequel le minimum local (k3) décrit le début d'une phase de compression.

5. Procédé selon la revendication 3 ou la revendication 4, **caractérisé en ce qu'**une distance temporelle ou basée sur le trajet par rapport au maximum local ou au minimum local est déterminée comme valeur caractéristique (K3).

6. Procédé selon la revendication 1, **caractérisé en ce qu'**une valeur de la courbe de force de sertissage qui décrit une fin d'une phase de compression est déterminée comme valeur caractéristique (k4).

7. Procédé selon l'une quelconque des revendications précédentes, **caractérisé en ce que** plusieurs valeurs caractéristiques (K1 ; K2 ; K3 ; k1, k2, k3, k4) sont déterminées, et qu'une comparaison de la valeur caractéristique déterminée s'effectue à chaque fois avec une valeur seuil attribuée.

8. Procédé selon l'une quelconque des revendications précédentes, **caractérisé en ce que** la courbe de force de sertissage est appliquée via un angle de rotation d'une presse déplaçant le poinçon de sertissage ou un temps de processus.

9. Procédé selon l'une quelconque des revendications précédentes, **caractérisé en ce que** la valeur seuil est une valeur en pourcentage d'une valeur d'usure maximale.

10. Procédé selon l'une quelconque des revendications précédentes, **caractérisé en ce que** la valeur seuil est enregistrée dans une base de données côté fabricant (Y) ou une base de données basée sur le Cloud (C).

11. Procédé selon l'une quelconque des revendications précédentes, **caractérisé en ce qu'**une différence relative est déterminée pour détecter l'évolution de l'usure à l'aide de la formule suivante : $Δ Ki = \frac{{Ki}_{Ci} - {Ki}_{C 1}}{{Ki}_{C 1}}$ dans lequel Ki_{C1} est une valeur caractéristique pour une pièce neuve et Ki_{Ci} est une valeur caractéristique à un moment i avant l'atteinte de la valeur seuil, en particulier du moment de l'état d'usure maximale (Ki_{C2}).

12. Dispositif de sertissage, comprenant :
un poinçon de sertissage et une enclume,
un capteur, qui est configuré pour déterminer une force de sertissage,
une unité de surveillance, dans lequel l'unité de surveillance est configurée, au moyen d'une courbe de force de sertissage, pour déterminer une valeur caractéristique (K1, K2, K3 ; k1, k2, k3, k4) de
la courbe de force de sertissage,
dans lequel l'unité de surveillance est en outre configurée pour comparer la valeur caractéristique déterminée (K1, K2, K3 ; k1, k2, k3, k4) à une valeur seuil qui indique un état d'un ou plusieurs outils, en particulier du poinçon de sertissage ou de l'enclume, du dispositif de sertissage,
**caractérisé en ce que** l'unité de surveillance est en outre configurée pour comparer la valeur caractéristique à plusieurs valeurs seuils, dans lequel une information est fournie à un utilisateur en cas de dépassement d'une première valeur seuil, l'utilisateur est invité à commander une pièce de rechange déterminée en cas de dépassement d'une deuxième valeur seuil, et un arrêt de la machine est déclenché en cas de
dépassement d'une troisième valeur seuil.

13. Système comprenant un dispositif de sertissage selon la revendication 12 ainsi que la base de données, en particulier une base de données côté utilisateur (X2) et/ou une base de données basée sur le Cloud (C), dans lequel la valeur seuil est stockée dans la base de données.
